# FASCICULE DE BREVET EUROPEEN

(11) **EP 1 401 581 B1**
(45) Date de publication et mention de la délivrance du brevet: **30.03.2005**
(21) Numéro de dépôt: 02740180.1
(22) Date de dépôt: 28.06.2002
(51) Int. Cl.: B01L 3/02

(54) **DISPENSATEUR DE FLUIDE MULTI-CANAL**
MEHRKANALFLUIDSPENDER
MULTI-CHANNEL FLUID DISPENSER

(30) Priorité: 05.07.2001 EP 01810661
(43) Date de publication de la demande: 31.03.2004
(73) Titulaire: Seyonic SA, 2000 Neuchâtel (CH)
(72) Inventeur: BOILLAT, Marc, CH-2012 Auvernier (CH); VAN DER SCHOOT, Bart, CH-2000 Neuchâtel (CH); KUONI, Andreas, CH - 2503 Biel (CH); PAPEN, Roeland, Half Moon Bay, CA 94019 (US); DE ROOIJ, Nico, CH-2014 Bôle (CH)
(74) Mandataire: Gresset, Jean
(86) Numéro de dépôt international: PCT/CH2002/000353
(87) Numéro de publication internationale: WO 2003/004163

(56) Documents cités:
- EP-A- 0 955 084
- WO-A-98/29736
- US-A- 4 058 146
- US-A- 4 621 665
- PATENT ABSTRACTS OF JAPAN vol. 1995, no. 01, 28 février 1995 (1995-02-28) & JP 06 294771 A (HITACHI LTD), 21 octobre 1994 (1994-10-21)

## Description

La présente invention se rapporte à la réalisation de réseaux miniaturisés à haute densité d'échantillons de substances biologiques (oligonucléotides, DNA,...), souvent désignés "biochips", en vue de leur traitement.

De tels réseaux sont des outils particulièrement utiles dans le domaine de la biologie moléculaire, ainsi que l'attestent, notamment, les publications "High-density oligonucleotides arrays" (A. P. Blanchard et Al. - Biosensors & Biolectronics, Vol. 11, N° 6/7, pp. 686-690, 1996) et "Array of hope" (E. S. Lander - Nature Genetics Supplement, Vol. 21, January 1999).

L'invention concerne, plus particulièrement, un dispensateur de fluide multi-canal permettant de prélever du liquide dans une pluralité de cavités ménagées sur un plateau réservoir puis d'en déposer un réseau de micro-gouttes sur un plateau récepteur de manière à constituer un "biochip".

Le dispensateur selon l'invention est du type comportant:
- une pluralité de canaux souples disposés en un faisceau convergent, dont les premières extrémités sont destinées à être plongées dans les cavités du plateau réservoir et dont les deuxièmes extrémités sont assemblées en un réseau miniaturisé,
- des moyens de remplissage des canaux, à partir de leurs premières extrémités, par le liquide contenu dans les cavités, et
- des moyens d'expulsion d'une goutte de liquide de la deuxième extrémité de chaque canal en direction du plateau récepteur.

Un dispositif de ce type est décrit dans le document WO 98/29736. Les canaux sont formés d'un faisceau de fils capillaires rassemblés sur une tête d'impression. Ils sont commandés tous ensemble.

Les documents US 4 058 146 et EP 0 955 084 proposent des réalisations semblables, mais l'expulsion du liquide s'effectue alors par simple contact avec le plateau récepteur. Il en est de même pour le dispositif décrit dans le document US 4 621 665 mais, dans ce cas, il n'y a pas de changement de format entre le plateau réservoir et le plateau récepteur.

La présente invention vise à fournir un dispensateur constituant une version améliorée des systèmes de l'art antérieur susmentionnés.

Pour atteindre cet objectif, le dispensateur selon l'invention est caractérisé en ce que :
- les canaux sont formés dans une pluralité de plaques souples de façon à converger de leurs premières extrémités vers leurs deuxièmes extrémités ;
- ces plaques sont liées ensemble par leur partie qui comporte les deuxièmes extrémités des canaux ;
- chaque plaque est formée de deux feuilles polymériques scellées ensemble et dont l'une, au moins, est dotée d'un réseau de rainures convergentes formant les canaux,
- chaque canal comporte un premier rétrécissement situé à proximité de sa deuxième extrémité et un deuxième rétrécissement situé à ladite extrémité ; et
- lesdits moyens d'expulsion comportent un actionneur piézo-électrique disposé sur une paroi extérieure du canal, entre ses deux rétrécissements, et ayant pour rôle de la déformer à cet endroit afin de réduire l'épaisseur du canal.

De façon avantageuse, le dispensateur selon l'invention présente encore les principales caractéristiques suivantes.
- Le plateau réservoir est fermé, de façon étanche, par un couvercle que traversent les canaux et les moyens de remplissage sont agencés de manière à établir une surpression dans l'espace compris entre le couvercle et les cavités.
- Les moyens de remplissage comportent un soufflet réunissant le couvercle et son plateau par leur périphérie.
- Les moyens d'expulsion comportent un deuxième actionneur piézo-électrique identique au premier et disposé en face de lui sur l'autre paroi extérieure du canal.
- L'actionneur piézo-électrique est formé d'un empilement qui comporte, en partant de la paroi extérieure du canal, une électrode métallique inférieure, une couche d'isolation, une couche de matériau piézo-électrique, une nouvelle couche d'isolation et une électrode métallique supérieure.
- Les moyens d'expulsion sont agencés de manière à pouvoir agir individuellement sur chaque canal.

D'autres caractéristiques de l'invention ressortiront de la description qui va suivre, faite en regard du dessin annexé, sur lequel:
- les figures 1 et 2 représentent, respectivement vu de face et de côté, un dispensateur selon l'invention,
- la figure 3 montre, disposés côte à côte, en respectant le rapport de leurs dimensions, un plateau réservoir et un plateau récepteur;
- la figure 4 est une vue en coupe d'un canal, et
- la figure 5 montre, en coupe, la structure de l'actionneur associé à chaque canal.

Les figures 1 et 2 montrent en 10 un plateau réservoir, en verre ou plastique rigide, doté d'une pluralité de cavités 12, disposées en matrice, dans chacune desquelles est disposé un liquide biologique 14 dont des échantillons doivent être déposés, sous forme de micro-gouttes, sur un plateau récepteur miniaturisé 16, également en verre ou plastique rigide (nylon).

On notera immédiatement, en se référant à la figure 3 car, pour d'évidentes raisons, cela n'apparaît pas sur les figures 1 et 2, que les deux plateaux ont des dimensions très différentes. Typiquement, le plateau réservoir 10 a une surface d'environ 100 cm² (12.5 cm x 8.5 cm) et possède 384 cavités 12, ayant un volume d'environ 100 µl, disposées en une matrice de 16 colonnes de 24 rangées et distantes les unes des autres, centre à centre, d'environ 4.5 mm. Par contre, le plateau récepteur 16 ne possède pas de cavités et a une surface d'environ seulement 1 cm² (1.2 cm x 0.8 cm).

Pour prélever du liquide contenu dans les cavités 12 et en projeter un réseau de micro-gouttes sur le plateau récepteur 16, le dispositif selon l'invention comporte une pluralité de plaques de transfert souples 18 assemblées entre elles. Ces plaques sont réalisées en polyimide, par exemple et ont une épaisseur de l'ordre de 50 à 150 µm.

Chaque plaque 18 comporte une partie inférieure en forme de trapèze isocèle 20, formant une interface fluidique, dont la grande base a sensiblement la même longueur que la largeur I₁ du plateau réservoir 10 et est crénelée de manière à se terminer par autant de portions d'extrémités 22 que le plateau réservoir comporte de colonnes de cavités 12, soit 16 dans l'exemple décrit.

Les créneaux sont dimensionnés de manière à ce que les portions 22 puissent pénétrer dans les cavités 12.

L'interface fluidique 20 en forme de trapèze est prolongée, à partir de sa petite base, par une partie rectangulaire 24 dont la longueur correspond sensiblement à la largeur I₂ du plateau récepteur 16.

Chaque plaque souple 18 est dotée d'un faisceau de canaux 26 qui prennent naissance dans chacune de ses portions d'extrémités 22 et se terminent, parallèlement les uns aux autres, dans la partie supérieure 24. Typiquement, dans l'exemple de réalisation décrit, les canaux 26 sont alors distants, les uns des autres, centre à centre, de 0.5 mm.

Le dispositif selon l'invention comporte autant de plaques identiques 18 que le plateau réservoir 10 comporte de rangées, soit 24 dans l'exemple décrit, les portions d'extrémités 22 de chaque plaque étant destinées à prendre place dans l'une des colonnes du plateau.

Les plaques souples 18 sont rassemblées, à leur partie supérieure, parallèlement les unes aux autres, dans un cadre 28, pour former une tête d'impression dont la longueur correspond sensiblement à la longueur L₂ du plateau récepteur 16 et dont la largeur, comme déjà mentionné, correspond sensiblement à sa largeur I₂.

Il va de soi que les plaques pourraient aussi avoir une base de longueur correspondant à la longueur L1 du plateau réservoir 10.

Ainsi que le montrent les figures 1 et 2, le plateau réservoir 10 est fermé, de manière étanche, par un couvercle 30 traversé, également de manière étanche, par les plaques souples 18. L'étanchéité sur la périphérie est assurée par un soufflet 32 dont le rôle apparaîtra plus loin.

On se référera maintenant à la figure 4 qui montre, à plus grande échelle, la façon dont sont réalisées les plaques souples 18 et leurs canaux 26. Il apparaît que ces plaques sont formées de deux minces feuilles de plastique 34 et 36 dont l'une, la feuille supérieure 34 sur la figure, a été préalablement gravée, par tout procédé bien connu de l'homme de métier, pour dessiner le contour des canaux 26 et qui sont ensuite assemblées l'une à l'autre par un procédé de laminage, également bien connu de l'homme de métier.

Typiquement, les feuilles 34 et 36 ont une épaisseur de 25 à 50 µm et le volume total d'un canal est d'environ 0.5 à 3 µL.

Dans leur partie rectangulaire 24, les plaques 18 comportent, fixé sur leur feuille supérieure 34, en face de chaque canal 26, un actionneur piézo-électrique 38 ayant pour rôle de déformer la feuille à cet endroit afin de réduire l'épaisseur du canal.

Au-dessus de l'actionneur 38, le canal 26 débouche à l'extérieur de la feuille par un rétrécissement formant bec 40, tandis que, de l'autre côté, le canal présente un rétrécissement 42. Dans l'exemple décrit, le bec 40 et le rétrécissement 42 ont la même profondeur, de 10 à 40 µm, et la même largeur, de 40 à 90 µm. Les dimensions du rétrécissement peuvent même être inférieures à celles du bec.

La figure 5 montre que l'actionneur 38 est formé d'un empilement qui comporte, en partant de la feuille 34, une électrode métallique inférieure 44, une couche d'isolation 46, une couche de matériau piézo-électrique 48, une nouvelle couche d'isolation 50 et une électrode métallique supérieure 52. Les deux électrodes sont associées à des conducteurs électriques 54 permettant la commande de l'actionneur.

Les électrodes 44 et 52 sont déposées par évaporation, tandis que les couches d'isolation 46 et 50 sont déposées par plasma et la couche piézo-électrique 48 est déposée par vaporisation à l'aide d'un magnétron.

Comme représenté sur la figure 1, les conducteurs électriques d'alimentation des différents actionneurs 38 aboutissent à un circuit de commande 56 qui, sous les ordres d'un ordinateur 58, assure leur excitation.

En fonctionnement, l'ensemble formé par les plaques de transfert 18 assemblées est placé au-dessus du plateau réservoir 10 dont les cavités 12 contiennent les liquides 14 à transférer sur le plateau récepteur 16. L'alignement est réalisé de manière à ce qu'après avoir traversé le couvercle 30, chacune des portions d'extrémités 22 des plaques de transfert 18 se trouve à la verticale d'une cavité 12. Lorsque les extrémités des plaques sont immergées dans le liquide, celui-ci est aspiré dans les différents canaux 26 par capillarité.

Il est nécessaire ensuite d'appuyer sur le couvercle 30 pour comprimer le soufflet 32 afin d'établir dans l'enceinte une surpression de quelques millibars, dont la valeur est lue sur un manomètre 60. Du fait de cette surpression, le liquide continue sa montée dans les canaux 26, traverse les rétrécissements 42 et se trouve stoppé au niveau des becs 40 par l'effet de tension de surface.

Pour éjecter le liquide en direction du plateau récepteur 16, il suffit alors de donner l'ordre à l'ordinateur 58 d'appliquer aux bornes des électrodes 44 et 52 de chaque actionneur 38 une impulsion électrique qui provoque un rétrécissement du canal 26 correspondant. Une partie du liquide qui s'y trouve, empêchée de revenir en arrière par le rétrécissement 42, est ainsi éjectée par le bec 40 et projetée sur le plateau récepteur 16, à un endroit bien déterminé.

Le plateau récepteur 16 peut ainsi recevoir un réseau de micro-gouttes de liquide formé du même nombre de rangées et de colonnes que le plateau réservoir mais, comme déjà mentionné, à une échelle fortement réduite.

Typiquement, dans l'exemple décrit, les micro-gouttes peuvent avoir un volume de 20 pL à 1 nL.

Les plaques 18 contenant un volume de liquide largement supérieur à celui des micro-gouttes éjectées, plusieurs plateaux récepteurs 16 peuvent être ensuite utilisés à la suite les uns des autres.

Dans une variante de réalisation non représentée, les canaux 26 pourraient être soumis à l'effet de deux actionneurs identiques 38 disposés face à face à l'extérieur de chacune des feuilles formant les plaques souples. Une telle disposition permet de mieux maîtriser la direction d'éjection des gouttes.

La présente description a été faite en se référant à une plaque souple formée de deux feuilles scellées ensemble. En variante, la plaque pourrait être formée de trois feuilles, dont la feuille centrale serait percée d'ouvertures traversantes formant les canaux.

Ainsi est réalisé un dispensateur de liquide qui présente les principaux avantages suivants:
- du fait que la tête d'impression 24 et l'interface fluidique 20 sont réunies une seule pièce, les plaques 18, le trajet du liquide est parfaitement homogène et il ne subsiste qu'un volume mort minimum ;
- du fait que les plaques 18 sont souples, l'adaptation à des plateaux réservoirs 10 et des plateaux récepteurs 16 de différentes dimensions est facilitée;
- du fait que les plaques souple 18 sont formées de deux feuilles polymériques assemblées par laminage et non collées, toute contamination par la colle des liquides traversant les canaux est éliminée;
- du fait que chaque canal 26 peut être commandé individuellement par une impulsion qui éjecte une seule micro-goutte, l'homogénéité en volume des micro-gouttes peut être assurée.

## Revendications

1. Dispensateur de fluide multi-canal permettant de prélever du liquide (14) dans une pluralité de cavités (12) ménagées sur un plateau réservoir (10) et de le projeter sur un plateau récepteur (16), comportant:
- une pluralité de canaux souples (26) disposés en un faisceau convergent, dont les premières extrémités sont destinées à être plongées dans lesdites cavités et dont les deuxièmes extrémités sont assemblées en un réseau miniaturisé,
- des moyens de remplissage desdits canaux, à partir de leurs premières extrémités, par le liquide contenu dans les cavités, et
- des moyens d'expulsion d'une goutte de liquide de la deuxième extrémité de chaque canal en direction du plateau récepteur,
**caractérisé en ce que** :
- lesdits canaux (26) sont formés dans une pluralité de plaques souples (18) de façon à converger de leurs premières extrémités vers leurs deuxièmes extrémités ;
- lesdites plaques (18) sont liées ensemble par leur partie (24) qui comporte les deuxièmes extrémités des canaux,
- chaque plaque est formée de deux feuilles polymériques (34, 36) scellées ensemble et dont l'une, au moins, est dotée d'un réseau de rainures convergentes formant lesdits canaux ;
- chaque canal (26) comporte un premier rétrécissement (42) situé à proximité de sa deuxième extrémité et un deuxième rétrécissement (40) situé à ladite extrémité ; et
- lesdits moyens d'expulsion comportent un actionneur piézo-électrique (38) disposé sur une paroi extérieure du canal, entre ses deux rétrécissements, et ayant pour rôle de la déformer à cet endroit afin de réduire l'épaisseur du canal.

2. Dispensateur selon la revendication 1, **caractérisé en ce que** le plateau réservoir (10) est fermé, de manière étanche, par un couvercle (30) que traversent les canaux et **en ce que** lesdits moyens de remplissage sont agencés pour établir une surpression dans l'espace compris entre le couvercle et les cavités.

3. Dispensateur selon la revendication 2, **caractérisé en ce que** lesdits moyens de remplissage comportent un soufflet (32) réunissant le couvercle (30) et son plateau (10) par leur périphérie.

4. Dispensateur selon la revendication 1, **caractérisé en ce que** lesdits moyens d'expulsion comportent un deuxième actionneur piézo-électrique (38) identique au premier et disposé en face de lui sur l'autre paroi extérieure du canal.

5. Dispensateur selon l'une des revendications 1 et 4, **caractérisé en ce que** ledit actionneur est formé d'un empilement qui comporte, en partant de la paroi extérieure du canal, une électrode métallique inférieure (44), une couche d'isolation (46), une pastille de matériau piézo-électrique (48), une nouvelle couche d'isolation (50) et une électrode métallique supérieure (52).

6. Dispensateur selon l'une des revendications 1, 4 et 5, **caractérisé en ce que** lesdits moyens d'expulsion (38) sont agencés de manière à pouvoir agir individuellement sur chaque canal.

## Patentansprüche

1. Mehrkanal-Flüssigkeitsgeber, der die Entnahme von Flüssigkeit (14) aus einer Mehrzahl von auf einer Speicherplatte (10) angeordneten Kavitäten (12), beziehungsweise das Abspritzen der Flüssigkeit auf eine Vorratsplatte (16) gestattet, welche:
- eine Mehrzahl von geschmeidigen, konvergent gebündelt angeordneten Kanälen (26), deren erste Enden zum Eintauchen in die besagten Kavitäten vorgesehen und deren zweite Enden zu einem miniaturisierten Netzwerk zusammengefasst sind, sowie
- Mittel zum Auffüllen der besagten Kanäle, von deren ersten Enden aus, durch die in den Kanälen enthaltene Flüssigkeit, und
- Mittel zum Ausstoßen eines Tropfens Flüssigkeit aus dem zweiten Ende jedes Kanals in Richtung der Vorratsplatte umfasst,
**dadurch gekennzeichnet, dass**:
- die besagten Kanäle (26) in einer Mehrzahl von geschmeidigen Platten (18) so ausgebildet sind, dass sie von ihren ersten Enden aus gegen ihre zweiten Enden hin konvergieren;
- die besagten Platten (18) über ihren Teil (24), der die zweiten Enden der Kanäle umfasst, miteinander verbunden sind;
- jede Platte aus zwei zusammen versiegelten Polymerfolien (34, 36) gebildet wird, wobei mindestens eine der Folien mit einem aus konvergierenden, die besagten Kanäle bildenden Nuten bestehenden Netzwerk versehen ist;
- jeder Kanal (26) eine erste, nahe bei seinem zweiten Ende gelegene Verengung (42) sowie eine zweite am besagten Ende angeordnete Verengung (40) aufweist, und
- die besagten Ausstoßmittel einen piezoelektrischen Aktuator (38) umfassen, der auf einer Außenwand des Kanals, zwischen dessen beiden Verengungen angeordnet ist und zur Aufgabe hat, die besagte Außenwand an dieser Stelle zu verformen, um die Weite des Kanals zu verringern.

2. Geber nach Patentanspruch 1, **dadurch gekennzeichnet, dass** die Vorratsplatte (10) auf dichte Weise durch einen Deckel (30) verschlossen ist, der von den Kanälen durchstoßen wird, und dass die Anordnung der besagten Auffüllmittel daraufhin ausgelegt ist, in dem zwischen dem Deckel und den Kavitäten vorhandenen Raum einen Überdruck aufzubauen.

3. Geber nach Patentanspruch 2, **dadurch gekennzeichnet, dass** die besagten Auffüllmittel einen den Deckel (30) und dessen Platte (10) an ihrem gemeinsamen Umfang miteinander verbindenden Balg (32) umfassen.

4. Geber nach Patentanspruch 1, **dadurch gekennzeichnet, dass** die besagten Ausstoßmittel einen zweiten, dem ersten identischen und auf der diesem gegenüber liegenden Außenwand des Kanals angeordneten piezoelektrischen Aktuator (38) umfassen.

5. Geber nach einem der Patentansprüche 1 und 4, **dadurch gekennzeichnet, dass** der besagte Aktuator aus einem Stapel besteht, der, ausgehend von der Außenwand des Kanals, aus einer unteren Metallelektrode (44), einer Isolierschicht (46), einer Pastille aus piezoelektrischem Material (48), einer weiteren Isolierschicht (50) und einer oberen Metallelektrode (52) besteht.

6. Geber nach einem der Patentansprüche 1, 4 und 5, **dadurch gekennzeichnet, dass** die besagten Ausstoßmittel (38) so angeordnet sind, dass sie auf jeden Kanal individuell einzuwirken vermögen.

## Claims

1. A multi-duct fluid dispenser for withdrawing liquid (14) from a plurality of cavities (12) formed in a reservoir platter (10) and spraying it onto a receiving platter (16), comprising :
- a plurality of flexible ducts (26) arranged in a convergent bundle, the first ends of which are intended to be immersed in said cavities and the second ends of which are assembled in a miniaturized array,
- means of filling said ducts, from their first ends, with the liquid contained in the cavities, and
- means of expelling a drop of liquid from the second end of each duct toward the receiving platter,
**characterized in that** :
- said ducts (26) are formed in a plurality of flexible plates (18) so as to converge from their first ends toward their second ends ;
- said plates (18) are joined together by their part (24) that comprises the second ends of the ducts,
- each plate is formed of two polymer sheets (34, 36) sealed together and of which at least one is endowed with an array of convergent grooves forming said ducts ;
- each duct (26) has a first narrowing (42) near its second end and a second narrowing (40) at said end ; and
- said expelling means comprise a piezoelectric actuator (38) arranged on an exterior wall of the duct, between its two narrowings, and the purpose of which is to deform said wall at this point so as to reduce the thickness of the duct.

2. The dispenser of claim 1, **characterized in that** the reservoir platter (10) is sealed closed by a lid (30) through which the ducts pass and **in that** said filling means are arranged in such a way as to raise the pressure in the space lying between the lid and the cavities.

3. The dispenser of claim 2, **characterized in that** said filling means comprise a bellows (32) connecting the lid (30) and its platter (10) at their periphery.

4. The dispenser of claim 1, **characterized in that** said expelling means comprise a second piezoelectric actuator (38) identical to the first one and arranged facing it on the other exterior wall of the duct.

5. The dispenser of any of claims 1 and 4, **characterized in that** said actuator is formed as a stack which comprises, starting from the exterior wall of the duct, a lower metal electrode (44), an insulating layer (46), a block of piezoelectric material (48), a further insulating layer (50) and an upper metal electrode (52).

6. The dispenser of any of claims 1, 4 and 5, **characterized in that** said expelling means (38) are designed in such a way as to be able to act on each duct individually.
